# EUROPÄISCHE PATENTANMELDUNG

(11) **EP 0 111 337 A1**
(43) Veröffentlichungstag der Anmeldung: **20.06.1984**
(21) Anmeldenummer: 83112431.8
(22) Anmeldetag: 09.12.1983
(51) Int. Cl.: B65B 31/00, B65D 81/20

(54) **Verfahren zur druckdichten Verpackung von Gegenständen**

(30) Priorität: 13.12.1982 DE 3246108; 09.09.1983 DE 3332649
(71) Anmelder: DUNLOP AKTIENGESELLSCHAFT, D-6450 Hanau (DE)
(72) Erfinder: Wachter, Ernst, Dipl.-Ing., D-6450 Hanau (DE)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)

(57) **Zusammenfassung**

Es wird ein Verfahren zur druckdichten Verpackung von Gegenständen in einem Behälter beschrieben, bei dem vor dem dichten Verschließen des Behälters eine in Abhängigkeit vom gewünschten Behälterinnendruck dosierte Menge zumindest eines zunächst festen oder flüssigen und anschließend sich in die gasförmige Phase umwandelnden Stoffes in den Behälter eingebracht wird. Hierzu wird ein flüssiges Gas in einen saugfähigen Körper eingebracht und dieser das sich nicht in der Gasphase befindliche Gas enthaltende Körper im Behälter angeordnet. Der saugfähige Körper wird ferner vor dem Einbringen des flüssigen Gases mit einer fluiddurchlässigen Wärmeisolierung, insbesondere einem Gasschriee, umgeben.

## Beschreibung

### Verfahren zur druckdichten Verpackung von Gegenständen

Die Erfindung betrifft ein Verfahren zur druckdichten Verpackung von Gegenständen, insbesondere Tennisbällen, in einem Behälter.

Für die Lagerung oder Versendung bestimmter Güter ist es oft zweckmäßig oder erforderlich, diese Güter in unter Überdruck stehenden Behältern zu verpacken. Beispielsweise verlieren Tennisbälle, wenn sie nicht unter Druck aufbewahrt werden, an Innendruck und damit an Sprungelastizität. Aus diesem Grunde werden Tennisbälle heutzutage bevorzugt in Behältern, wie beispielsweise Dosen, mit gegenüber dem atmosphärischen Druck überhöhtem Innendruck aufbewahrt.

Gemäß einem bekannten Verfahren werden die Behälter nach ihrem Befüllen in einer Überdruckkammer verschlossen.

Es ist ferner bekannt, die jeweiligen Behälter mit Ventilen zu versehen und den Behälterinnenraum mittels einer Druckquelle auf den gewünschten Druck zu bringen.

Nachteilig bei diesen bekannten Verpackungsmethoden, ist vor allem, daß entweder kostspielige Anlagen bzw. Einrichtungen benötigt werden oder aber relativ komplizierte Ventile erforäerlich sind, durch welche die Verpackung unverhältnismäßig teuer wird.

Bei einem aus der DE-OS 25 25 858 bekannten Verfahren der eingangs genannten Art ist nun vorgesehen, die zur Aufnahme des jeweiligen Füllguts bestimnten Behälter zunächst mit dem Füllgut zu füllen und dann luft- bzw. gasdicht zu verschließen und anschließend den Innenraum der verschlossenen Behälter durch teilweises Zusammenstauchen oder durch anderweitige Verformung dieser Behälter zu verkleinern und dadurch den Innendruck zu erhöhen.

Hierbei entfallen zwar aufwendige Druckkammeranordnungen sowie zusätzliche Ventile, aber zur Verformung der Behälter sind aufwendige und zu einer Kostensteigerung des Verpackungsvorgangs führende Einrichtungen erforderlich. Von wesentlichem Nachteil ist aber auch, daß Behälter aus relativ flexiblem Material bei diesem Verfahren nicht verwendet werden können.

Der Erfindung liegt nun die Aufgabe zugrunde, ein Verfahren der eingangs genannten Art zu schaffen, das bei äußerst einfacher, problemloser Durchführbarkeit und relativ großer Freiheit hinsichtlich der Wahl der Behälterform und des Behältermaterials eine wesentliche Beschleunigung des Verpackungsvorganges sicherstellt, gleichzeitig stets den gewünschten Enddruck im Behälter gewährleistet und auch bei kleineren Stückzahlen von herzustellenden Verpackungen noch wirtschaftlich ist.

Die Aufgabe wird nach der Erfindung dadurch gelöst, daß vor dem dichten Verschließen des jeweiligen Behälters eine in Abhängigkeit vom gewünschten Behälterinnendruck dosierte Menge eines zunächst festen oder flüssigen und anschliessend Gas entwickelnden oder sich in die gasförmige Phase umwandelnden Stoffes in den Behälter eingebracht wird.

Mit diesem Verfahren wird eine beträchtliche Vereinfachung und Beschleunigung des gesamten Verpackungsvorgangs erreichte wobei im Hinblick auf eine erhöhte Wirtschaftlichkeit von besonderem Vorteil ist, daß zusätzliche Einrichtungen wie beispielsweise Überdruckkammern, Ventile und dergl. nicht erforderlich sind und Form und Größe der Verpackungsbehälter praktisch beliebig gewählt werden können. Das Verfahren ist insbesondere auch bei relativ flexiblem Behältermaterial problemlos anwendbar. So können als Verpackungsbehälter beispielsweise Kunststoffolien verwendet werden, Durch eine entsprechende Dosierung der Menge des druckgasbildenden Stoffes kann der sich schließlich ergebende Behälterinnendruck. stets mit ausreichend hoher Genauigkeit vorgegeben werden.

Der druckgasbildende Stoff wird im allgemeinen nach dem Einbringen des gesamten Füllgutes unmittelbar vor dem Schließen des Behälters eingebracht, so daß der Behälter bei einsetzender Gasbildung bereits verschlossen ist und somit eindeutig reproduzierbare Verhältnisse gegeben sind.

Das für den Behälter verwendete Material kann in weiten Grenzen frei gewählt werden, es muß nur möglichst großen Widerstand gegen die Diffusion von gasförmigen Stoffen bieten. Form und Größe der Verpackung bzw. des Behälters liegen ebenfalls völlig im Ermessen des Fachmanns.

Aufgrund des Umstandes, daß zur Erzeugung des überhöhten _{Be}hälterinnendrucks praktisch kein zusätzlicher Aufwand an mechanischen Einrichtungen erforderlich ist, ist das Verfahren auch hoch bei relativ kleinen Stückzahlen von herzustellenden Verpackungen wirtschaftlich, zumal das Einbringen des druckgasbildenden Stoffes in den jeweiligen Behälter äußerst einfach und problemlos und auch bei industrieller Verpackung bzw. einer Fließbandverpackung mit einfachsten Mitteln realisierbar ist.

Eine weitere Vereinfachung wird dadurch erreicht, daß der druckgasbildende Stoff vorteilhafterweise in Form von wenigstens einer Tablette in den Behälter eingebracht wird. Das Einlegen einer Tablette ist leicht zu bewerkstelligen und erleichtert darüber hinaus die genaue Dosierung des in den Behälter einzubringenden druckgasbildenden Stoffes.

Gemäß einer bevorzugten Ausführungsvariante wird die Gaserzeugung im druckgasbildenden Stoff vorteilhafterweise durch eine rein physikalische Reaktion bewirkt. In diesem Falle wird im allgemeinen der gesamte in den jeweiligen Behälter eingebrachte druckgasbildende Stoff in die gasförmige Phase umgewandelt. Der druckgasbildende Stoff wird hierbei unter neutralen Bedingungen gelagert und erst beim Einbringen in den jeweiligen Behälter zur druckgasbildenden Reaktion angeregt. Je nach gewählter Zusammensetzung des druckgasbildenden Stoffes kann hierzu beispielsweise bereits die normale Umgebungstemperatur ausreichen oder auch eine zusätzliche kurzfristige Erwärmung des jeweiligen Behälters erforderlich sein.

In bestimmten Anwendungsfällen kann jedoch auch von Vorteil sein, daß die Gaserzeugung im druckgasbildenden Stoff durch eine rein chemische Reaktion bewirkt wird.

Vorteilhafterweise wird als druckgasbildender Stoff verfestigtes Gas, wie beispielsweise Kohlensäureschnee oder dergl.,'verwendet. Hierbei setzt die druckgasbildende, in diesem Fall rein physikalische Reaktion bereits bei normaler Umgebungstemperatur ein, so daß eine zusätzliche Erwärmung des betreffenden Behälters im allgemeinen nicht erforderlich ist.

Als druckgasbildender Stoff kann vorteilhafterweise auch ein unter dem Einfluß von Wärme und/oder Katalysatoren Gase abgebendes Blähmittel verwendet werden, wobei in diesem Falle zweckmäßigerweise als Blähmittel Salze verwendet werden, denen Wasser zugesetzt wird und die Gase wie beispielsweise Stickstoff, Ammoniak oder Kohlensäure entwickeln,

Der druckgasbildende Stoff wird zweckmäßigerweise derart gewählt, daß die sich bildenden Gase gegenüber dem _{M}ate- rial der zu verpackenden Gegenstände inert sind. Sind als Füllgut beispielsweise Tennisbälle vorgesehen, so dürfen die sich bildenden Gase weder das Grundmaterial der Tennisbälle, in der Regel Gummi, noch den Filzbelag angreifen.

Eine in der Praxis besonders vorteilhafte Ausführungsvariante des erfindungsgemäßen Verfahrens, bei dem unter Überdruck stehende Hohlkörper, wie beispielsweise Tennisbälle, verpackt werden, besteht darin, daß das sich aufgrund chemischer und/oder physikalischer Reaktion des Stoffes bildende Gas gleich dem zur Füllung des Hohlkörpers verwendeten Gas gewählt wird.

Der sich aus der Verwendung gleicher Gase im Behälter und in den Hohlkörpern ergebende Vorteil liegt darin, daß Druckänderungen durch wechselseitige Diffusionsvorgänge - die bei unterschiedlichen Gasen wegen der unterschiedlichen Partialdrücke stets auftreten würden und was zu unerwünschten unkontrollierten Druckänderungen im Ball führen könnte - gezielt vermieden bzw. gesteuert werden können.

Kann aus praktischen Gründen als Druckmittel für die Verpackung nicht dasselbe Gas wie für die Hohlkörper bzw. die Tennisbälle verwendet werden, so ist vorteilhafterweise vorgesehen, daß der Behälter zumindest teilweise mit dem-selben Gas gefüllt wird wie die Hohlkörper und daß durch das vom in den Behälter eingebrachten Stoff gebildete Gas nur der gewünschte Überdruck erzeugt wird, so daß auch hier ein unkontrollierbares wechselseitiges Diffundieren zumindest weitestgehend ausgeschlossen wird.

Soll die wechselseitige Diffusion völlig vermieden werden, so wird bei Verwendung desselben Gases vorteilhafterweise der Druck im Behälter zumindest im wesentlichen gleich dem Druck in den Hohlkörpern gewählt.

Soll bei Verwendung desselben Gases anstelle einer _{V}er- hinderung der genannten Diffusion diese Diffusion bewußt gesteuert werden, so wird der Druck im Behälter vorteilhafterweise in vorgebbarer Weise größer oder kleiner als der Druck in den Hohlkörpern gewählt.

Eine weitere, besonders vorteilhafte Ausführungsvariante des erfindungsgemäßen Verfahrens, bei dem das sich im Behälter befindliche Gas zumindest teilweise von einer anderen chemischen Zusammensetzung ist als das in den Hohlkörpern befindliche Gas, besteht darin, daß die chemische Konstitution des Gases, und damit auch dessen physikalische Werte, und die Menge des verwendeten Gases, und damit der sich ausbildende Druck, sowie gegebenenfalls Temperatur und Zeit der Lagerung derart aufeinander abgestimmt werden, daß der gewünschte Druck im Hohlkörper erst nach einiger Lagerzeit erreicht wird.

Bei unterschiedlichen Gasen im Hohlkörper einerseits und im Behälter andererseits wird immer eine Diffusion stattfinden. Unter sinnvoller Ausnutzung dieses Umstandes wird hierbei eine derartige Steuerung der Diffusion vorgenommen, daß sich der erwünschte Druck im Hohlkörper erst nach einer gewissen Zeit der Lagerung im Behälter einstellt.

Ein zunächst unter neutralen Bedingungen gelagerterdruckgasbildendefStoff wird mit dem Einbringen in den jeweiligen Behälter der jeweils vorherrschenden Umgebungstemperatur ausgesetzt. Im allgemeinen setzt somit bereits mit dem Einbringen dieses Stoffes in den Behälter die Druckgasbildung, beispielsweise die Umwandlung dieses Stoffes in seine gasförmige Phase ein. Auch dann, wenn der druckgasbildende Stoff erst unmittelbar vor dem Verschließen des betreffenden Behälters in diesen Behälter eingebracht wird, läßt sich nicht immer vermeiden, daß bereits ein Teil des in den Behälter einzubringenden Stoffes verdampft, bevor der Behälter gasdicht verschlossen ist und somit ein Teil des Gases aus diesem Behälter entweicht bzw. schon außerhalb des Behälters verdampft. In vielen Fällen ist es daher zweckmäßig, für eine langsamere bzw. verzögerte Druckgas--bildung zu sorgen und damit zu gewährleisten, daß stets genau reproduzierbare Druckverhältnisse in den jeweiligen Behältern erhalten werden und der gesamte Verpackungsvorgang weiter vereinfacht wird. Eine hinreichend langsame bzw. verzögerte Druckgasbildung ist insbesondere bei aus über Schweißnähte werschlossenen Folien bestehenden Behältern von entscheidender Bedeutung, da hierbei ein zu rasches Verdampfen des druckgasbildenden Stoffes nämlich dazu führen kann, daß der Druckanstieg im verschlossenen Behälter so stark ist, daß die erst kurz vorher durchgeführte Verschweißung dem Druck noch nicht.standhält und die Schweißnähte zumindest stellenweise wieder aufbrechen.

Insbesondere zur Erzielung einer derartigen verzögerten Druckgasbildung ist gemäß einer weiteren besonders vorteilhaften Ausführungsvariante der Erfindung vorgesehen, daß ein Gas in flüssiger Form in einen saugfähigen Körper eingebracht wird und daß der das sich nicht in der Gasphase befindliche Gas enthaltende Körper in dem Behälter angeördnet wird.

Hierdurch wird auf äußerst einfache und wirtschaftliche Weise erreicht, daß sich aufgrund einer verzögerten und langsameren Verdampfung ein geringerer Druckanstieg im Behälter einstellt, so daß die erwünschte Druckgasbildung im wesentlichen erst nach dem zuverlässigen gasdichten Verschließen des jeweiligen Behälters einsetzt und Druckverluste aufgrund einer vorzeitigen Verdampfung des druckgasbildenden Stoffes praktisch vernachlässigbar sind. Mit der langsameren Verdampfung stellt sich auch der gewünschte Enddruck im Behälter etwas später ein, so daß mehr Zeit für das dichte Verschließen des Behälters zur Verfügung steht und insbesondere bei der Verwendung von aus schweißbaren Folien bestehenden Behältern die Schweißnähte bis zum Erreichen des endgültigen Behälterinnendrucks stets eine solche Festigkeit erreicht haben, daß sie diesem Druck standhalten.

Mit dem Einbringen des flüssigen Gases in den saugfähigen Körper, beispielsweise durch Eintauchen dieses Körpers in das flüssige Gas, ist ferner eine äußerst genaue Dosierung der in Abhängigkeit vom gewünschten Behälterinnendruck genwählten Menge dieses druckgasbildenden Stoffes möglich. Hierdurch und infolge der verzögerten Verdampfung insbesondere aufgrund der verringerten Oberfläche des im saugfähigen Körper aufgenommenen Gases sind relativ genau reproduzierbare Druckverhältnisse in den Behältern erzielbar. Während die in den Behälter eingebrachte Gasmenge durch Größe und Saugfähigkeit des Körpers vorgebbar ist, kann die Verdampfungsgeschwindigkeit beispielsweise durch die Wahl eines Körpers mit im Verhältnis zum Volumen größerer oder kleinerer Oberfläche variiert werden. So wird beispielsweise bei einem flachen Körper geringer Stärke eine schnellere Verdampfung erzielt, als dies beispielsweise bei einem die Form eines Würfels aufweisenden oder eines kugelförmigen Körpers der Fall ist.

In der Praxis wird als saugfähiger Körper bevorzugt ein Filzstreifen verwendet. Ein derartiger Filzstreifen ist nicht nur relativ billig und problemlos in der jeweils gewünschten Größe herstellbar, sondern zeichnet sich auch durch eine hohe Saugfähigkeit aus.

Gemäß einer besonders vorteilhaften Weiterbildung des erfindungsgemäßen Verfahrens wird der saugfähige Körper vor dem Einbringen des flüssigen Gases zusätzlich mit einer fluiddurchlässigen Wärmeisolierung;, umgeben, die zweckmäßigerweise aus einem Gasschnee besteht.

Mit einer derartigen Wärmeisolierung wird zusätzlich der Wärmeübergang vom im Behälter bereits vorliegenden Gas, im allgemeinen Luft, bzw. den Wänden des Behälters zu dem im saugfähigen Körper aufgenommenen und zunächst nicht in der Gasphase vorliegenden Gas gebremst und dadurch eine weitere wesentliche Verzögerung der Verdampfung dieses im saugfähigen Körper-aufgenommenen druckgasbildenden Gases erhalten.

Als druckgasbildende Gase werden zweckmäßigerweise Gase gewählt, die gegenüber dem Material der zu verpackenden Gegenstände und der Verpackung inert sind. Sind als Füllgut beispielsweise Tennisbälle vorgesehen, so dürfen die sich bildenden Druckgase weder das Grundmaterial der Tennisbälle, in der Regel Gummi, noch den Filzbelag angreifen.

Als Wärmeisolierung wird vorteilhafterweise ein unmittelbar von der festen in die gasförmige Phase übergehendes Gas, wie insbesondere Kohlensäureschnee,verwendet, während das in den saugfähigen Körper eingebrachte Gas vorzugsweise Stickstoff ist.

In diesem Falle wird nun der saugfähige Körper zuerst mit dem Kohlensäureschnee umgeben und anschließend in den flüssigen Stickstoff getaucht, der nicht nur den Schnee von etwa -78°C auf etwa -196°C abkühlt, sondern auch den Stickstoff in seiner flüssigen Phase noch in den saugfähigen Körper eindringen läßt. Nachdem der flüssige Stickstoff in den vom Kohlensäureschnee umgebenen saugfähigen Körper eingebracht wurde, wird dieser in den Behälter eingelegt. Mit dem als Wärmeisolierung dienenden Kohlensäureschnee wird in der Praxis gegenüber einem lediglich mit Stickstoff getränkten Körper nahezu ein um die Hälfte langsamerer Druckanstieg erhalten. Indem. als Wärmeisolierung ein unmittelbar von der festen in die gasförmige Phase übergehendes Gas vorliegt, ist auch sichergestellt, daß im Behälter keinerlei flüssige Rückstände zurückbleiben.

Eine derartige, aus einem Gasschnee wie insbesondere Kohlensäureschnee-bestehende Wärmeisolierung kann vorteilhafterweise auch beispielsweise beim Einschrumpfen von Metallteilen verwendet werden, wozu man im allgemeinen flüssigen Stickstoff benutzt. Mit dem in diesem Falle unmittelbar nach dem Einschrumpfen der Metallteile aufgebrachten Gasschnee wird in gleicher Weise eine hervorragende Isolierung für die tiefgekühlten Metallteile in der Umgebung Luft erhalten, so daß für weitere Arbeitsschritte eine wesentlich längere Zeit zur Verfügung steht.

Eine weitere besonders vorteilhafte Ausführungsvariante der Erfindung besteht darin, daß der mit dem verflüssigten Gas getränkte saugfähige Körper vor dem Einbringen in den Behälter bis zur Verfestigung dieses Gases abgekühlt wird.

Die bis zur vollständigen Verdampfung des Gases erforderliche Wärmemenge wird dadurch beträchtlich erhöht, so daß damit der gesamte Verdampfungsvorgang weiter verzögert werden kann.

Gemäß einer bevorzugten praktischen Weiterbildung ist vorgesehen, daß das zunächst in seiner flüssigen Phase vorliegende Gas Frigen ist und zu seiner Verfestigung der saugfähige Körper in flüssigen Stickstoff getaucht wird.

Der saugfähige Körper wird hierbei zunächst mit dem flüssigen, eine Temperatur von etwa -20° bis -40°C aufweisenden Frigen getränkt, anschließend in dem eine Temperatur von etwa -196°C aufweisenden Stickstoff eingefroren und schließlich in eingefrorenem Zustand in den Behälter eingebracht.

## Patentansprüche

1. Verfahren zur druckdichten Verpackung von Gegenständen, insbesondere Tennisbällen, in einem Behälter, dadurch gekennzeichnet , daß vor dem dichten Verschließen des jeweiligen Behälters eine in Abhängigkeit vom gewünschten Behälterinnendruck dosierte Menge eines zunächst festen oder flüssigen und anschließend Gas entwickelnden oder sich in die gasförmige Phase umwandelnden Stoffes in den Behälter eingebracht wird.

2. Verfahren nach Anspruch 1, dadurch gekennzeichnet e , daß der druckgasbildende Stoff in Form von wenigstens einer Tablette in den Behälter eingebracht wird.

3. Verfahren nach Anspruch 1 oder 2, dadurch gekennzeichnet , daß die Gaserzeugung im druckgasbildenden Stoff durch eine rein physikalische Reaktion bewirkt wird.

4. Verfahren nach Anspruch 1 oder 2, dadurch gekennzeichnet , daß die Gaserzeugung im druckgasbildenden Stoff durch eine rein chemische Reaktion bewirkt wird.

5. Verfahren nach einem oder mehreren der vorhergehenden Ansprüche, dadurch gekennzeichnet , daß als druckgasbildender Stoff verfestigtes Gas, wie beispielsweise Kohlensäureschnee oder dergleichen, verwendet wird.

6. Verfahren nach einem oder mehreren der vorhergehenden Ansprüche, dadurch gekennzeichnet , daß als druckgasbildender Stoff ein unter dem Einfluß von Wärme und/oder Katalysatoren Gase abgebendes Blähmittel verwendet wird. -

7. Verfahren nach Anspruch 6, dadurch gekennzeichnet , daß als Blähmittel Salze verwendet werden, denen Wasser zugesetzt wird und die Gase wie beispielsweise Stickstoff, Ammoniak oder Kohlensäure entwickeln.

8. Verfahren nach einem oder mehreren der vorhergehenden Ansprüche, dadurch gekennzeichnet , daß der druckgasbildende Stoff derart gewählt wird, daß die sich bildenden Gase gegenüber dem Material der zu verpackenden Gegenstände inert sind.

9. Verfahren nach einem oder mehreren der vorhergehenden Ansprüche, bei dem unter Überdruck stehende Hohlkörper, wie beispielsweise Tennisbälle, verpackt werden, dadurch gekennzeichnet , daß das sich aufgrund chemischer und/oder physikalischer Reaktion des Stoffes bildende Gas gleich dem zur Füllung des Hohlkörpers verwendeten Gas gewählt wird.

1₀. Verfahren nach einem oder mehreren der Ansprüche 1 bis 8, bei dem unter Überdruck stehende Hohlkörper, wie beispielsweise Tennisbälle, verpackt werden, dadurch gekennzeichnet , daß der Behälter zumindest teilweise mit demselben Gas gefüllt wird wie die Hohlkörper und daß durch das vom in den Behälter eingebrachten Stoff gebildete Gas nur der gewünschte Überdruck erzeugt wird.

11. Verfahren nach einem oder mehreren der vorhergehenden Ansprüche, dadurch gekennzeichnet , daß das sowohl in den unter Überdruck stehenden Hohlkörpern als auch im Behälter vorgesehene Gas Luft ist.

12. Verfahren nach einem oder mehreren der vorhergehenden Ansprüche, dadurch gekennzeichnet , daß der Druck im Behälter zumindest im wesentlichen gleich dem Druck in den Hohlkörpern gewählt wird.

13. Verfahren nach einem oder mehreren der Ansprüche 1 bis 11, dadurch g e k e n n z e i c hn e t , daß der Druck im Behälter in vorgebbarer Weise größer oder kleiner als der Druck in den Hohlkörpern gewählt wird.

14. Verfahren nach einem oder mehreren der vorhergehenden Ansprüche, wobei das sich im Behälter befindliche 'Gas zumindest teilweise von einer anderen chemischen Zusammensetzung ist als das in den Hohlkörpern befindliche Gas, dadurch gekennzeichnet , daß die chemische Konstitution des Gases und die Menge des verwendeten Gases sowie gegebenenfalls Temperatur und Zeit der Lagerung derart aufeinander abgestimmt werden, daß der gewünschte Druck im Hohlkörper erst nach einiger Lagerzeit erreicht wird.

15. Verfahren nach einem oder mehreren der vorhergehenden Ansprüche, dadurch gekennzeichnet , daß ein Gas in flüssiger Form in einen saugfähigen Körper eingebracht wird und daß der das sich nicht in der Gasphase befindliche Gas enthaltende Körper in dem Behälter angeordnet wird.

16.Verfahren nach Anspruch 15, dadurch gekennzeichnet , daß der saugfähige Körper ein Filzstreifen ist.

17. Verfahren nach Anspruch 15 oder 16, dadurch gekennzeichnet , daß der saugfähige Körper vor' dem Einbringen des flüssigen Gases mit einer fluiddurchlässigen Wärmeisolierung umgeben wird.

18. Verfahren nach Anspruch 17, dadurch gekennzeichnet , daß die Wärmeisolierung aus einem Gasschnee besteht.

19. Verfahren nach Anspruch 18, dadurch gekennzeichnet , daß als Wärmeisolierung ein unmittelbar von der festen in die gasförmige Phase übergehendes Gas, insbesondere Kohlensäureschnee, verwendet wird.

O. Verfahren nach einem oder mehreren der Ansprüche 15 bis 19, dadurch gekennzeichnet , daß die Gase gegenüber dem Material der zu verpackenden Gegenstände und der Verpackung inert sind.

21. Verfahren nach einem oder mehreren der Ansprüche 15 bis 20, dadurch gekennzeichnet , daß das in den saugfähigen Körper eingebrachte Gas Stickstoff ist.

22. Verfahren nach einem oder mehreren der Ansprüche 15 bis 17 und 20, dadurch g e k e n n z e i c h n e t , daß der mit dem verflüssigten Gas getränkte saugfähige Körper vor dem Einbringen in den Behälter bis zur Verfestigung des Gases abgekühlt wird.

23. Verfahren nach Anspruch.22, dadurch gekennzeichnet , daß das zunächst in seiner flüssigen Phase vorliegende Gas Frigen ist und zu seiner Verfestigung der saugfähige Körper in flüssigen Stickstoff getaucht wird.
